# EUROPÄISCHE PATENTSCHRIFT

(11) **EP 0 833 969 B1**
(45) Veröffentlichungstag und Bekanntmachung des Hinweises auf die Patenterteilung: **14.11.2001**
(21) Anmeldenummer: 95919955.5
(22) Anmeldetag: 15.06.1995
(51) Int. Cl.: D03D 47/34, B65H 51/06

(54) **FADENTRANSPORTVORRICHTUNG FÜR EINE TEXTILMASCHINE, INSBESONDERE FÜR EINE BANDWEBMASCHINE**
THREAD TRANSPORT DEVICE FOR A TEXTILE MACHINE, IN PARTICULAR A RIBBON AND SMALLWARE LOOM
DISPOSITIF DE TRANSPORT DE FIL DESTINE A UNE MACHINE TEXTILE, NOTAMMENT A UN METIER A TISSER POUR RUBAN

(43) Veröffentlichungstag der Anmeldung: 08.04.1998
(73) Patentinhaber: TEXTILMA AG, 6052 Hergiswil / NW (CH)
(72) Erfinder: SPEICH, Francisco, CH-5264 Gipf-Oberfrick (CH)
(74) Vertreter: Schmauder, Klaus Dieter
(86) Internationale Anmeldenummer: CH9500134
(87) Internationale Veröffentlichungsnummer: WO9700342

(56) Entgegenhaltungen:
- DE-A- 2 752 094
- FR-A- 2 145 705
- GB-A- 2 027 070
- US-A- 3 224 467
- US-A- 3 339 590

## Beschreibung

Die Neuerung betrifft eine Fadentransportvorrichtung der im Oberbegriff des Anspruches 1 genannten Art.

Fadentransportvorrichtungen sind in den verschiedensten Ausgestaltungen bekannt. In der DE-PS 946 177 ist eine Fadentransportvorrichtung im Zusammenhang mit der Zuführung eines Gummifadens zu einer Rundstrickmaschine beschrieben. Bei dieser bekannten Fadentransportvorrichtung liegt die dem Fadentransport dienende Transportwalze auf einer Reibscheibe auf und ist an einem Arm gelagert, dessen der Transportwalze abgewandtes Ende an einer Führungsachse verschwenkbar befestigt ist. Die Führungsachse ist so ausgerichtet, dass durch die Längsverschiebung der Abstand der Transportwalze vom Zentrum der Reibscheibe verändert werden kann, womit auch die Umfangsgeschwindigkeit der Transportwalze geändert wird. Auf der der Reibscheibe abgewandten Seite der Transportwalze liegt eine Anpresswalze an, die ebenfalls an einem Hebel gelagert ist, der mit seinem der Anpresswalze abgewandten Ende gelenkig mit dem Hebel der Transportwalze verbunden ist. Durch Belastungsgewichte können einerseits die Anpresskraft der Transportwalze an der Reibscheibe und andererseits die Anpresskraft der Anpresswalze an der Transportwalze verändert beziehungsweise eingestellt werden. Für diese bekannten Fadentransportvorrichtung ist es nachteilig, dass sie einen relativ komplizierten Aufbau aufweist und wegen der Verwendung der Reibscheibe einen relativ grossen Platzbedarf hat, da von einer Reibscheibe nur ein Radialstrahl genutzt werden kann, jedoch der Raum für den Rest der Reibscheibe zu Verfügung gestellt werden muss. Nachteilig ist weiter, dass die Genauigkeit des Fadentransportes durch eine Reihe von Einflüssen negativ beeinflusst wird, so beispielsweise tritt durch die Veränderung der Betriebstemperatur zwischen dem kalten und dem warmen Zustand der Maschine eine Reibwertänderung ein. Auch Änderungen hinsichtlich Feuchtigkeit, Temperatur und Luftverschmutzung führen zu Reibwertänderungen und damit zu Schwankungen des Antriebes. Auch der Rundlauf der Reibscheibe beziehungsweise der Transportwalze sowie schwankender Anpressdruck können die Transportgenauigkeit des Fadens ebenfalls nachteilig beeinflussen. Weiter kommt erschwerend hinzu, dass der zu transportierende Faden einfach zwischen der Anpresswalze und der Transportwalze liegt und nicht um die Transportwalze geschlungen werden kann, da sonst ihre Auflage auf der Reibscheibe beeinträchtigt würde. Durch den nur relativ kurzen Angriffsweg des Fadens an der Transportwalze beziehungsweise an der Anpressrolle ergibt sich weiter der Nachteil, dass es zu einem Durchrutschen des Fadens an der Transportwalze kommen kann, womit die Zulieferung des Fadens ebenfalls Ungenauigkeiten unterworfen ist.

Aus der US-A 3 339 590 ist eine weitere Fadentransportvorrichtung bekannt, bei der die angetriebene Transportwalze aus einem kegelstumpfförmigen Reibrad mit einer Reiboberfläche besteht. Dem Reibrad ist ein längs einer Mantellinie des kegelstumpfförmigen Reibrades einstellbarer Halter zugeordnet, an dem eine U-förmige Gabel quer zur Achse des Reibrades ausgerichtet und um eine parallel zur Mantellinie liegende Achse schwenkbar angeordnet ist. Die Gabelenden enthalten Führungsösen, um den Faden tangential an dem Mantel des Reibrades zur Anlage zu bringen. Ferner ist an der Basis der Gabel eine Anpresswalze drehbar gelagert, die mittels einer Feder gegen das Reibrad vorgespannt ist und dadurch den Faden an den Mantel des Reibrades presst. Damit ergeben sich im wesentlichen die gleichen bereits oben beschriebenen Nachteile. Hinzu kommt, dass der Faden je nach Fadenspannung mehr oder weniger von der vorgegeben Position am Mantel des Reibrades in den Bereich geringen Durchmessers abrutschen kann, wodurch die Transportgenauigkeit weiter verschlechter wird.

Die US-A-4 466 576 beschreibt eine weitere, als nächstliegenden Stand der Technik angesehene Fadentransportvorrichtung der eingangs genannten Art. Der Faden wird erst mittels eines einteiligen Mantels transportiert, der zur Anpassung der Transportlänge mittels einer Stellvorrichtung radial expandierbar ist. Der einfach auf der Transportwalze aufliegende Faden kann insbesondere beim Nachlassen der Fadenspannung durchrutschen und so ebenfalls die Transportgenauigkeit beeinträchtigen.

Aufgabe der Neuerung ist es, eine Fadentransportvorrichtung der eingangs genannten Art weiter zu verbessern, so dass die Nachteile des Standes der Technik überwunden werden.

Die Aufgabe wird gelöst durch die kennzeichnenden Merkmale des Anspruchs 1.

Mittels der den Faden gegen die Transportwalze andrückenden Anpresswalze wird ein ungenauer Transport des Fadens weitgehend verhindert und mittels der der Anpresswalze und der Transportwalze nachgeordneten pneumatischen Kompensationsvorrichtung lassen sich Schwankungen im Fadentransport und/oder im Fadenverbrauch ausgleichen.

Dadurch, dass die Transportgeschwindigkeit lediglich durch Expandieren des Mantels der Transportwalze bei sonst konstanter Drehzahl geändert werden kann, ergibt sich ein besonders einfacher Aufbau der Fadentransportvorrichtung, da die Transportgeschwindigkeit auf einfachste Weise durch Aenderung des Durchmessers der Transportwalze angepasst werden kann. Bei zunehmenden Durchmesser der Transportwalze ergibt sich bei konstanter Drehzahl eine Erhöhung der Transportgeschwindigkeit. Umgekehrt führt eine Reduzierung des Durchmessers der Transportwalze zu einer Verminderung der Fördergeschwindigkeit. Die Fadentransportvorrichtung kann ausserordentlich kompakt gebaut werden, benötigt also nur sehr wenig Einbauraum in einer Maschine. Ausserdem ist der Aufbau der Vorrichtung sehr einfach und damit kostengünstig.

Vorteilhafte Ausgestaltungen der Fadentransportvorrichtung sind in den Ansprüchen 2 bis 12 beschrieben.

Der Mantel kann aus den verschiedensten Materialien, z.B. aus einem aufgerauhten, sich in Umfangsrichtung überlappenden Stahlbandstreifen bestehen, der durch eine expandierbare Stützvorrichtung gehalten ist. Vorteilhafter ist eine Ausgestaltung nach Anspruch 2, die besonders preiswert ist und gleichzeitig auch eine Manteloberfläche mit erhöhtem Reibwert liefert.

Für die Ausgestaltung der Stellvorrichtung ergeben sich ebenfalls die verschiedensten Möglichkeiten, wobei Anspruch 3 eine sehr einfache platzsparende Lösung beschreibt. Der Stellvorgang kann in einfachster Weise in der Ausgestaltung nach Anspruch 4 vorsich gehen, wobei jedoch dann eine Einstellung nur bei stillstehender Fadentransportvorrichtung möglich ist.

Eine weitere Variante der Einstellvorrichtung beschreibt Anspruch 5. Die zur Einstellung notwendige Einstellvorrichtung kann gemäss Anspruch 6 ausgestaltet sein. Auch hier ist eine Einstellung nur bei stillstehender Transportvorrichtung möglich.

Soll der Durchmesser der Faden-Transportwalze auch während des Betriebes veränderbar sein, so ist eine Ausgestaltung nach Anspruch 8 von Vorteil. Die ortsfeste Einstellvorrichtung kann auf die verschiedenste Weise ausgebildet sein, angefangen von einer einfachen Stellschraube, über einen motorischen Spindeltrieb bis zu fluidbetätigten Kolbenzylinderaggregaten.

Der Anspruch 9 beschreibt eine besonders einfache Ausbildung und Lagerung der Anpresswalze.

Für die Anordnung des zu transportierenden Fadens an der Transportwalze und an der Anpresswalze ergeben sich die verschiedensten Möglichkeiten. Im einfachsten Fall kann der Kontakt zwischen dem zu transportierenden Faden und der Transportwalze und der Antriebswalze lediglich durch Hindurchführen des Fadens an der Berührungsstelle zwischen der Transportwalze und der Anpresswalze erfolgen. Die Genaugkeit und Sicherheit des Fadentransportes lässt sich durch die Ausgestaltung nach Anspruch 10 verbessern, da durch die teilweise Umschlingung des Fadens um die Anpresswalze die aufbringbare Reibkraft wesentlich erhöht ist.

Gegebenenfalls kann es zweckmässig sein, die durch Veränderung des Durchmessers der Faden-Transportwalze bedingte Änderung der Transportgeschwindigkeit nur für Einstell- und Ausgleichszwecke zu verwenden und grössere Antriebsanpassungen durch eine Ausgestaltung der Fadentransportvorrichtung nach Anspruch 11 vorzunehmen. Die erwähnten Vorteile kommen insbesondere bei einer Ausgestaltung der Fadentransportvorrichtung nach Anspruch 12 zum Tragen, wo auf einer antreibbaren Welle zwei und mehrere Faden-Transportwalzen nebeneinander angeordnet sind, deren Transporteigenschaften einerseits aufeinander und andererseits auf den Fadenverbrauch eingestellt werden müssen.

Ausführungsbeispiele des Gegenstandes der Neuerung werden nachfolgend anhand der Zeichnungen näher beschrieben, dabei zeigen:
- Figur 1: eine Fadentransportvorrichtung an einer Bandwebmaschine in schematischer Darstellung;
- Figur 2: eine Transportwalze und eine Anpresswalze im Schnitt durch deren Achsen;
- Figur 3: die Transportwalze und die Anpresswalze der Figur 2 mit abgewandelter Einstellvorrichtung;
- Figur 4: eine weitere Transportwalze mit Anpresswalze sowie einer weiteren Stellvorrichtung im Schnitt durch deren Achsen;
- Figur 5: eine Mehrfachanordnung von Fadentransportvorrichtungen mit einem gemeinsamen Antriebe in schematischer Darstellung.

Die Figur 1 zeigt eine Fadentransportvorrichtung 2 an einer schematisch dargestellten Bandwebmaschine 4. Die Fadentransportvorrichtung enthält eine Antriebsvorrichtung 6, die mit der Welle 8 einer Faden-Transportwalze 10 gekoppelt ist. Mit letzterer wirkt eine Anpresswalze 12 zusammen, die an einem Hebel 14 über eine Welle 16 drehbar angeordnet ist. Der Hebel 14 ist an dem der Anpresswalze 12 abgewandten Ende über ein Gelenk 18 an einem ortsfesten Träger 20 befestigt. Eine Feder 22 dient zur Vorspannung der Anpresswalze 12 gegen die Faden-Transportwalze 10.

Die Transportwalze 10 zieht von einer Vorratsspule 24 einen Faden 26 ab, der zunächst eine Fadenbremse 28 und eine Fadenführung 30 durchläuft, bis er mit der Reiboberfläche 32 der Transportwalze 10 in Berührung kommt. Der Faden 26 wird dann längs eines Teils des Umfanges der Transportwalze 10 geführt und läuft unter der Anpresswalze 12 durch und wird von dieser abgenommen, wobei er ebenfalls längs eines Teils des Umfanges der Anpresswalze 12 geführt ist. Nach der Anpresswalze 12 gelangt der Faden 26 durch eine weitere Fadenführung 34 zu einer pneumatischen Kompensationsvorrichtung 36. Diese besteht aus einem schmalen Kanal 38 durch den der Faden über eine Eintrittsöffnung 40 und eine Austrittsöffnung 42 geführt ist. Eine Düse 44 bläst einen Luftstrahl in den Kanal 38 und bildet eine Fadenschlaufe 36, wenn der Faden im Lauf der Verarbeitung eine Überlieferung aufweist.

Von der Kompensationsvorrichtung 36 gelangt der Faden über eine ortsfeste Fadenführungsöse 48 zu einer Schussfadeneintragsnadel 50, welche eine Schussfadenschlaufe 52 in das Webfach 54 aus Kettfäden 56 einbringt. Auf der Gewebeseite, die der Schussfadeneintragsnadel 50 abgewandt ist, dient eine Wirknadel 58 zum Abbinden der Schussfadenschlaufe 52. Mittels eines Webblattes 62 wird die Schussfadenschlaufe an der Webstelle 64 angeschlagen.

Die Figur 2 zeigt eine erste Ausbildung einer Transportwalze 10 und einer Anpresswalze 12. Die Transportwalze 10 weist auf der Welle 8 einen Stellblock 66 auf, der aus einem quasi inkompressiblen, elastomeren Material gebildet ist. Dieser Stellblock ist zwischen zwei Pressgliedern 68,70 eingespannt, von denen das erste Pressglied 68 auf der Welle 8 fest angeordnet ist und das zweite Pressglied 70 aus einer auf der Welle verschiebbaren Scheibe 70 besteht, die mittels einer Einstellmutter 72 gegen das erste Pressglied 68 verspannbar ist. Hierzu ist die Einstellmutter 72 auf einem Gewindeabschnitt 74 der Welle angeordnet. Durch Zusammenpressen der Pressglieder 68,70 wird der Stellblock 66 in radialer Richtung expandiert und wirkt über eine Stützvorrichtung 76, beispielsweise in Form von Walzenkörpern oder einer geschlitzten Hülse mit sich in Umfangsrichtung überlappenden Endabschnitten, auf einen Mantel 78, der die Reiboberfläche 32 bildet. Der Mantel 78 besteht vorzugsweise ebenfalls aus elastomerem Material. Durch Komprimieren des Stellblockes 76 mittels der Pressglieder 68,70 wird der Mantel 78 radial nach aussen gedrückt, so dass sich der Durchmesser D vergrössert. Beim Entspannen des Stellblockes 66 mittels der Pressglieder 68, 70 zieht sich der Mantel 78 zusammen, was zur Reduktion des Durchmesser D führt. An dem Mantel 78 liegt auf der Reiboberfläche 32 der Faden 26 auf, der mittels der Anpresswalze 12 gegen die Transportwalze 10 gedrückt wird. In Figur 2 ist auch schematisch angedeutet, wie die Anpresswalze 12 auf der Welle 16 angeordnet und am Hebel 14 gehalten ist, der mittels der Feder 22 gegen die Transportwalze 10 vorgespannt ist.

Die Figur 3 zeigt eine der Figur 2 entsprechende Anordnung der Transportwalze 10 und der Anpresswalze 12, wobei jedoch die Einstellmutter 72 ersetzt ist durch eine ortsfeste Einstellvorrichtung 80, die gebildet ist aus einem zweiarmigen Koppelglied 82, das an einem ortsfesten Lagerbock 84 verschwenkbar gelagert ist. An dem der Transportwalze 10 abgewandten Ende 86 ist das Koppelglied 82 mit einer Antriebsmittel 88 verbunden, die beliebig ausgestaltet sein kann und zwar von einer einfachen Stellschraube, über eine Antriebsspindel bis zu einem fluidbetätigten Zylinderaggregat. Der dem Pressglied 70 zugewandte Arm 90 ist gabelförmig ausgestaltet und wirkt mit dem Pressglied 70 zusammen, so dass der Stellblock 66 in Abhängigkeit von der Stellung der Antriebsmittel 88 mehr oder weniger zusammengepresst werden kann.

Die Figur 4 zeigt eine weitere Anordnung einer Transportwalze 10a und einer Anpresswalze 12. Der Mantel 78a der Transportwalze 10a ist auf der radial innen liegenden Seite 92 konisch ausgebildet und wirkt mit einem gegenkonischen Stellglied 94 zusammen, das auf der Welle 8a fest angeordnet ist. Eine Einstellvorrichtung 96 weist eine seitlich auf den Mantel 78a einwirkende Hülse 98 auf, die sich an einer Einstellscheibe 100 abstützt, die koaxial zur Welle 8a angeordnet ist. Die Einstellscheibe 100 enthält hierzu eine zentrale Gewindeöffnung 102, die auf einen Gewindeabschnitt 104 der Welle 8a aufgeschraubt ist. Die Einstellvorrichtung 96 bestimmt mittels der Einstellscheibe 100 die axiale Stellung des Mantels 78a auf dem konischen Stellglied 94, dementsprechend ist der Durchmesser D des Mantels 78a vergrössert oder verkleinert. Anstelle der auf der Welle 8a hin- und herschraubbaren Einstellscheibe 100 kann auch eine externe, ortsfeste Stellvorrichtung zur Betätigung der Scheibe vorgesehen sein, so wie dies in der Figur 3 beschrieben worden ist.

Die Figur 5 zeigt die Anordnung von zwei Fadentransportvorrichtungen 2a und 2b, die analog der Fadentransportvorrichtung der Figuren 1 und 2 ausgebildet sind. Diese Fadentransportvorrichtungen haben eine gemeinsame Welle 8b und werden von einer gemeinsamen Antriebsvorrichtung 6 betätigt. Diese enthält einen Motor 106, der eine Antriebswelle 108 antreibt, die über ein Variogetriebe 110 mit der Welle 8b der Fadentransportvorrichtungen verbunden ist. Durch Veränderung der Drehzahl des Motors 106 und/oder einer Veränderung des Übersetzungsverhältnisses des Variogetriebes 110 kann die Drehzahl für alle Fadentransportvorrichtungen 2a,2b gemeinsam eingestellt werden. Die Fadentransportgeschwindigkeit kann an den einzelnen Bandwebmaschinen 4a,4b, d.h. an den einzelnen Webstellen mittels der Einstellmuttern 72 durch Anpassung des Durchmessers der Transportwalzen 10 individuell fein eingestellt und angepasst werden.

Mittels der neuerungsgemässen Fadentransportvorrichtung ergeben sich also eine ganze Reihe entscheidender Vorteile. So ist eine absolute, positive und exakte Fadentransportmenge und deren Einstellung sichergestellt durch:
a) die Umschlingung des Fadens an der Transportwalze und die Anpressung des Fadens mittels der Anpresswalze;
b) die Fadenmengen-Einstellung durch Vergrössern beziehungsweise Verkleinern des Durchmessers der Transportwalze ohne Veränderung der Drehzahl der Transportwalzen und/oder
c) individuelle Abstimmung mehrerer auf einer gemeinsamen Antriebswelle angeordneter Fadentransportvorrichtungen.

Aufgrund der Umschlingung des Faden an der Reiboberfläche der Fadentransportvorrichtung einerseits und der Anpressung des Fadens mittels der Anpresswalze andererseits ergibt sich eine zwangsweise Führung und ein zwangsweiser Transport des Fadens, der auf äussere Einflüsse wie Temperatur, Klima und Verschmutzung nicht anfällig ist. Schliesslich ist die Fadentransportvorrichtung aufgrund des ausserordentlich einfachen Aufbaus und der Einstellung ausserordentlich raumsparend und kann deshalb auch auf kleinstem Raum zum Einsatz kommen und bedient werden. Weiter ist er wegen der nur geringen Anzahl der Bauteile nicht nur kostengünstig sondern weist überdies eine verringerte Verschleissanfälligkeit auf. Durch den exakten zwangsweisen Antrieb des Fadens mittels der Fadentransportvorrichtung ergibt sich praktisch auch keine Schlupf beim Starten und Stoppen der Webmaschine, so dass die sich sonst häufig einstellende Webfehler vermieden werden. Das Gleiche gilt auch für eine exakte Beibehaltung der Bandbreite aufgrund der exakten gesteuerten Zuführung des Fadens für eine Schusseintragnadel.

### BEZUGSZEICHEN

- 2: Fadentransportvorrichtung
- 2a: Fadentransportvorrichtung
- 2b: Fadentransportvorrichtung
- 4: Bandwebmaschine
- 4a: Bandwebmaschine
- 4b: Bandwebmaschine
- 6: Antriebsvorrichtung
- 8: Welle
- 8a: Welle
- 8b: Welle
- 10: Transportwalze
- 10a: Transportwalze
- 12: Anpresswalze
- 14: Hebel
- 16: Welle
- 18: Gelenk
- 20: Träger
- 22: Feder
- 24: Vorratsspule
- 26: Faden
- 28: Fadenbremse
- 30: Fadenführung
- 32: Reiboberfläche
- 34: Fadenführung
- 36: pneumatische Kompensationsvorrichtung
- 38: Kanal
- 40: Eintrittsöffnung
- 42: Austrittsöffnung
- 44: Düse
- 46: Fadenschlaufe
- 48: ortsfeste Fadenführungsöse
- 50: Schussfadeneintragsnadel
- 52: Schussfadenschlaufe
- 54: Webfach
- 56: Kettfaden
- 58: Wirknadel
- 62: Webblatt
- 64: Webstelle
- 66: Stellblock
- 68: Pressglied fest
- 70: Pressglied
- 72: Einstellmutter
- 74: Gewindeabschnitt
- 76: Stützvorrichtung
- 78: Mantel
- 78a: Mantel
- 80: ortsfeste Einstellvorrichtung
- 82: Koppelglied
- 84: Lagerbock
- 86: Ende von 82
- 88: Antriebsmittel
- 90: gabelförmiger Arm
- 92: konische Innenseite
- 94: Stellglied
- 96: Einstellvorrichtung
- 98: Hülse
- 100: Einstellscheibe
- 102: Gewindeöffnung
- 104: Gewindeabschnitt
- 106: Motor
- 108: Antriebswelle
- 110: Variogetriebe

## Patentansprüche

1. Fadentransportvorrichtung für eine Textilmaschine, insbesondere für eine Bandwebmaschine, mit einer an einer Welle (8,8a,8b) angeordneten, antreibbaren, wechselnde Umfanggeschwindigkeiten aufweisenden Transportwalze (10,10a) mit einer Reiboberfläche (32), wobei die Reiboberfläche (32) durch einen mittels einer Stellvorrichtung (66,68,70,72,80,92,94,96) radial expandierbaren einteiligen Mantel (78,78a) gebildet ist, **dadurch gekennzeichnet, dass** sie eine unter Einschluss eines zu transportierenden Faden (26) gegen die Transportwalze (10,10a) vorgespannte Anpresswalze (12) sowie eine der Transportwalze (10,10a) und der Anpresswalze (12) nachgeordnete pneumatische Kompensationsvorrichtung (36) für den Faden (26) aufweist.

2. Fadentransportvorrichtung nach Anspruch 1, **dadurch gekennzeichnet, dass** der expandierbare Mantel (78,78a) aus einem elastomeren Material besteht.

3. Fadentransportvorrichtung nach Anspruch 1 oder 2, **dadurch gekennzeichnet, dass** die Stellvorrichtung einen zwischen der Welle (8) und dem Mantel (78), vorzugsweise unter Zwischenschaltung einer Stützvorrichtung (76), angeordneten Stellblock (66) aus quasi inkompressiblem. elastomerem Material aufweist, der in axialer Richtung zwischen zwei gegeneinander wirkenden Pressgliedern (68,70) eingespannt ist, von denen mindestens eines einstellbar ist.

4. Fadentransportvorrichtung nach Anspruch 3, **dadurch gekennzeichnet, dass** auf der Welle (8) ein Gewindeabschnitt (74) auf einer mit dem stellbaren Pressglied (70) zusammenwirkendes Einstellmutter (72) angeordnet ist.

5. Fadentransportvorrichtung nach Anspruch 1 oder 2, **dadurch gekennzeichnet, dass** der expandierbare Mantel (78a) auf der radial innen liegenden Seite (92) konisch ausgebildet ist und mit einem gegenkonischen Stellglied (94) auf einer Welle (8a) der Transportwalze (10a) zusammenwirkt, wobei der Mantel (78a) und das gegenkonische Stellglied (94) in axialer Richtung mittels einer Einstellvorrichtung (96) relativ zueinander einstellbar sind.

6. Fadentransportvorrichtung nach Anspruch 5, **dadurch gekennzeichnet, dass** das gegenkonische Stellglied (94) fest auf der Welle (8a) der Transportwalze (10a) angeordnet ist und die Einstellvorrichtung (96) eine seitlich auf den Mantel (78a) einwirkende Hülse (98) aufweist, die mittels einer Einstellscheibe (100) koaxial zur Welle (8a) der Transportwalze (10a) verstellbar ist.

7. Fadentransportvorrichtung nach Anspruch 6, **dadurch gekennzeichnet, dass** die Einstellscheibe (100) eine zentrale Gewindeöffnung (102) aufweist, die auf einem Gewindeabschnitt (104) auf der Welle (8a) der Transportwalze (10a) angeordnet ist.

8. Fadentransportvorrichtung nach Anspruch 3 oder 6, **dadurch gekennzeichnet, dass** sie eine ortsfeste Einstellvorrichtung (80) aufweist, die Antriebsmittel (88) enthält, welche über eine Koppelglied (82) mit dem Pressglied (70) oder der Einstellscheibe (100) zusammenwirken.

9. Fadentransportvorrichtung nach einem der Ansprüche 1 bis 8, **dadurch gekennzeichnet, dass** die Anpresswalze (12) am freien Teil eines einseitig gelenkig gelagerten Hebels (14) angeordnet ist, der gegen die Transportwalze (10,10a) vorgespannt ist.

10. Fadentransportvorrichtung nach einem der Ansprüche 1 bis 9, **dadurch gekennzeichnet, dass** der Faden (26) die Transportwalze (10,10a) teilweise umschlingt und über die Anpresswalze (12) abnehmbar ist, wobei der Faden (26) vorzugsweise die Anpresswalze (12) ebenfalls teilweise umschlingt.

11. Fadentransportvorrichtung nach einem der Ansprüche 1 bis 10, **dadurch gekennzeichnet, dass** die Welle (8,8a,8b) der Transportwalze (10,10a) mit einer Antriebsvorrichtung (106,108,110) mit variabler Drehzahl verbunden ist.

12. Fadentransportvorrichtung nach einem der Ansprüche 1 bis 11, **dadurch gekennzeichnet, dass** mindestens zwei Fadentransportvorrichtungen (2a,2b) an einer gemeinsamen, antreibbaren Welle (8b) angeordnet sind.

## Claims

1. A thread transport device for a textile machine, especially for a ribbon weaving machine, having a drivable transport roller (10, 10a) having variable circumferential speeds arranged on a shaft (8, 8a, 8b), the transport roller having a frictional surface (32), wherein the frictional surface (32) is formed by a one-piece jacket (78, 78a) that is radially expandable by means of a setting device (66, 68, 70, 72, 80, 92, 94, 96), **characterised in that** the thread transport device comprises a pressure roller (12), which is biased, gripping a thread (26) to be transported, towards the transport roller (12), and a pneumatic compensating device (36) for the thread (26) arranged downstream of the transport roller (10,10a) and the pressure roller (12).

2. A thread transport device according to Claim 1, **characterised in that** the expandable jacket (78, 78a) consists of an elastomer material.

3. A thread transport device according to Claim 1 or 2, **characterised in that** the setting device comprises a setting block (66) of quasi incompressible elastomer material arranged between the shaft (8) and the jacket (78), preferably via the intermediary of a supporting device (76), which setting block is damped in the axial direction between two oppositely-acting presser members (68, 70), at least one of which is adjustable.

4. A thread transport device according to Claim 3, **characterised in that** on the shaft (8) there is arranged a threaded portion (74) at an adjusting nut (72) cooperating with the adjustable presser member (70).

5. A thread transport device according to Claim 1 or 2, **characterised in that** the expandable jacket (78a) is of conical form on the radially inner side (92), and cooperates with a complementary-conical setting member (94) on a shaft (8a) of the transport roller (10a), the jacket (78a) and the complementary-conical setting member (94) being adjustable relative to one another in the axial direction by means of an adjusting device (96).

6. A thread transport device according to Claim 5, **characterised in that** the complementary-conical setting member (94) is arranged fixedly on the shaft (8a) of the transport roller (10a) and the adjusting device (96) comprises a sleeve (98) acting laterally on the jacket (78a), which sleeve is displaceable by means of an adjusting washer (100) coaxially with respect to the shaft (8a) of the transport roller (10a).

7. A thread transport device according to Claim 6, **characterised in that** the adjusting washer (100) has a central threaded opening (102), which is arranged on a threaded portion (104) on the shaft (8a) of the transport roller (10a).

8. A thread transport device according to Claim 3 or 6, **characterised in that** it comprises a fixed adjusting device (80) that contains drive means (88) which cooperate *via* a coupling member (82) with the presser member (70) or with the adjusting washer (100).

9. A thread transport device according to any one of Claims 1 to 8, **characterised in that** the pressure roller (12) is arranged on the free part of a lever (14) hinged at one end, which lever is biased towards the transport roller (10,10a).

10. A thread transport device according to any one of Claims 1 to 9, **characterised in that** the thread (26) is looped partially around the transport roller (10, 10a) and is removable *via* the pressure roller (12), the thread (26) preferably also being looped partially around the pressure roller (12). (10,10a) and is removable *via* the pressure roller (12), the thread (26) preferably also being looped partially around the pressure roller (12).

11. A thread transport device according to any one of Claims 1 to 10, **characterised in that** the shaft (8, 8a, 8b) of the transport roller (10,10a) is connected to a variable-speed drive device (106, 108, 110).

12. A thread transport device according to any one of Claims 1 to 11, **characterised in that** at least two thread transport devices (2a, 2b) are arranged on a common drivable shaft (8b).

## Revendications

1. Dispositif de transport de fil pour une machine textile, notamment pour un métier à tisser un ruban, comprenant un cylindre de transport (10, 10a) monté sur un arbre (8, 8a, 8b), entraîné à des vitesses périphériques variables, et ayant une surface de frottement (32),
cette surface de frottement (32) étant formée par une enveloppe en une seule pièce (78, 78a) susceptible d'être expansée radialement par un dispositif actionneur (66, 68, 70, 72, 80, 92, 94, 96),
**caractérisé en ce qu'**
il comprend un cylindre presseur (12) précontraint contre le cylindre de transport (10, 10a) par insertion d'un fil (26) à transporter, ainsi qu'un dispositif de compensation pneumatique (36) pour le fil (26), en aval du cylindre de transport (10, 10a) et du cylindre presseur (12).

2. Dispositif selon la revendication 1,
**caractérisé en ce que**
l'enveloppe expansible (78, 78a) est un élastomère.

3. Dispositif selon l'une quelconque des revendications 1 ou 2,
**caractérisé en ce que**
le dispositif actionneur comprend un bloc de réglage (66) en un élastomère quasi incompressible, entre l'arbre (8) et l'enveloppe (78) de préférence avec interposition d'un dispositif de support (76), ce bloc étant serré dans la direction axiale entre deux organes de pression (68, 70) agissant l'un contre l'autre et dont au moins un est réglable.

4. Dispositif selon la revendication 3,
**caractérisé en ce qu'**
un segment fileté (74) de l'arbre (8) est monté sur un écrou de réglage (72) coopérant avec l'organe de pression (70) réglable.

5. Dispositif selon l'une quelconque des revendications 1 ou 2,
**caractérisé en ce que**
l'enveloppe expansible (78a) est conique sur sa face appliquée radialement à l'intérieur (92), et coopère avec un organe d'actionnement (94) de conicité opposée, installé sur un arbre (8a) du cylindre de transport (10a),
l'enveloppe (78a) et l'organe actionneur (94) de conicité opposée, pouvant être déplacés dans la direction axiale l'un par rapport à l'autre à l'aide d'un dispositif de réglage (96).

6. Dispositif selon la revendication 5,
**caractérisé en ce que**
l'organe actionneur (94) de conicité opposée est solidaire de l'arbre (8a) du cylindre de transport (10a), et le dispositif de réglage (96) comporte un manchon (98) agissant latéralement sur l'enveloppe (78a), ce manchon pouvant être réglé coaxialement à l'arbre (8a) du cylindre de transport (10a) par un disque de réglage (100).

7. Dispositif selon la revendication 6,
**caractérisé en ce que**
le disque de réglage (100) comporte un taraudage central (102) en prise avec un segment fileté (104) de l'arbre (8a) du cylindre de transport (10a).

8. Dispositif selon l'une quelconque des revendications 3 ou 6,
**caractérisé en ce qu'**
il comporte un dispositif de réglage (80) fixe comportant des moyens d'entraînement (88) qui coopèrent par un organe de couplage (82) avec l'organe de pression (70) ou le disque de réglage (100).

9. Dispositif selon l'une quelconque des revendications 1 à 8,
**caractérisé en ce que**
le cylindre presseur (12) est installé à l'extrémité libre d'un levier (14) dont une extrémité est articulée, ce levier étant précontraint contre le cylindre de transport (10, 10a).

10. Dispositif selon l'une quelconque des revendications 1 à 9,
**caractérisé en ce que**
le fil (26) entoure en partie le cylindre de transport (10, 10a) et peut être enlevé par l'intermédiaire du cylindre presseur (12), le fil (26) entourant également en partie de préférence le cylindre presseur (12).

11. Dispositif selon l'une quelconque des revendications 1 à 10,
**caractérisé en ce que**
l'arbre (8, 8a, 8b) du cylindre de transport (10, 10a) est relié à un dispositif d'entraînement (106, 108, 110) à vitesse de rotation variable.

12. Dispositif selon l'une quelconque des revendications 1 à 11,
**caractérisé par**
au moins deux dispositifs de transport de fil (2a, 2b) montés sur un arbre moteur (8b) commun.
